# EUROPÄISCHE PATENTSCHRIFT

(11) **EP 1 460 232 B1**
(45) Veröffentlichungstag und Bekanntmachung des Hinweises auf die Patenterteilung: **23.08.2006**
(21) Anmeldenummer: 04003220.3
(22) Anmeldetag: 13.02.2004
(51) Int. Cl.: E06B 7/215

(54) **Bodendichtung in einem Türblatt**
Floor sealing in a door leaf
Dispositif d'étanchéité de sol dans une porte

(30) Priorität: 19.03.2003 DE 20304351 U
(43) Veröffentlichungstag der Anmeldung: 22.09.2004
(73) Patentinhaber: Kross, Manfred, 58644 Iserlohn (DE)
(72) Erfinder: Kross, Manfred, 58644 Iserlohn (DE)
(74) Vertreter: Eisenführ, Speiser & Partner

(56) Entgegenhaltungen:
- EP-A- 1 162 341
- EP-A- 1 279 791
- DE-U- 29 816 448

## Beschreibung

Die Erfindung betrifft eine Bodendichtung in einem Türblatt, mit einer im Wesentlichen U-förmigen Profilschiene, die in einer Nut in der Unterseite des Türblatts mit Hilfe einer beim Schließen der Tür betätigten Mechanik aus einer nach oben zurückgezogenen Ruhestellung gegen Federkraft in eine abgesenkte Dichtstellung bewegbar ist, und mit mindestens einem an der Schiene befestigten Abdichtelement aus elastischem Material, welches unterseitig einen Bodendichtabschnitt und seitlich daran ansetzende, sich im Wesentlichen parallel zu den vertikalen Seitenwänden der Nut nach oben erstreckende Schenkel hat.

Eine solche Türbodendichtung ist beispielsweise aus der EP 1 162 341 A1 bekannt. Dort umgreift das einstückige Abdichtelement mit seinen vertikalen Schenkeln ein in der Nut befestigtes Einbauprofil, welches seinerseits in seinem Innenraum die das Abdichtprofil tragende Profilschiene führt und die sie bewegende Mechanik umschließt. Die außen am Einbauprofil anliegenden Schenkel des Abdichtelements verhindern den Schalldurchtritt zwischen Einbauprofil und Profilschiene, während der Verbindungspfad zwischen den Seitenwänden der Nut und dem Einbauprofil - vorbei am Abdichtelement - durch die Befestigung des Einbauprofils im Nutengrund unterbrochen ist.

Diese Ausbildung der Türbodendichtung bedingt ein Gleiten der Schenkel des Abdichtelements bei jedem Dichtvorgang, und zwar über den gesamten Absenk- und Rückkehrhub der Profilschiene mit dem Abdichtelement beim Schließen und beim Öffnen der Tür. Die Folge ist ein entsprechend hoher Verschleiß und ein Nachlassen der Dichtwirkung; auch werden die Schließ- und Öffnungskräfte umso größer, je höher der Anlagedruck der Schenkel des Abdichtelements am Einbauprofil zur Erzielung einer guten Abdichtung gewählt wird.

Es wurde nun gefunden, dass die Reibungsverluste hinsichtlich Kraftaufwand und Verschleiß entscheidend verringert werden können, wenn erfindungsgemäß die oberen Randstreifen der beiden U-Schenkel der Profilschiene jeweils nach außen spitzwinklig abgebogen sind und die freien Enden der Schenkel des Abdichtelements in der Ruhestellung der Profilschiene am Anfang der Abbiegung ihrer Schenkel liegen, und wenn in der Dichtstellung der Profilschiene der Bodendichtabschnitt des Abdichtelements bzw. jedes Abdichtelements eingefedert ist, so dass die dadurch nach oben bewegten freien Enden der Schenkel des Abdichtelements von den abgewinkelten Randstreifen der Schenkel der Profilschiene in Anlage an die Seitenwände der Nut gedrückt sind. Auf diese Weise kommt es dann nur auf dem letzten Hubabschnitt des Abdichtvorganges zur gleitenden Bewegung der freien Schenkelenden des Abdichtelements (oder der Abdichtelemente) an den abgewinkelten Randstreifen der U-Schenkel der Profilschiene, wodurch sich die freien Enden der Abdichtelement-Schenkel an die Seitenwände der Nut anlegen, ohne daran zu gleiten.

Letzteres ist die nachteilige Folge der aus der EP 0 338 942 A2 bekannten Dichtanordnung, bei der die Schenkel des Dichtprofils unter inhärenter Vorspannung ständig an die Innenwände eines die Nut im Türblatt auskleidenden Einbauprofils angedrückt sind und demzufolge über den gesamten Arbeits- und Rückhub am Einbauprofil reiben. Die erfindungsgemäß in erster Linie vorgesehene unmittelbare Anlage der freien Abdichtelement-Schenkelenden an den - naturgemäß rauen - Seitenwänden der Nut wäre unter Reibwiderstands- und Verschleißgesichtspunkten gar nicht möglich

zwar ist es aus der DE 298 16 448 U1 auch bekannt, die vertikalen Schenkel eines im Wesentlichen U-förmigen Abdichtelements nahe ihren freien Enden an der Profilschiene zu befestigen und den unteren Bereich des Abdichtelementes so auszubilden, dass seine Stauchung beim Absenken die Schenkel ausbeult und an die Seitenwände der Nut anlegt. Dazu bedarf es weichen und entsprechend empfindlichen Materials des Abdichtelementes, was außerdem den Abrieb an den Außenflächen der Schenkel begünstigt.

Soweit die Erfindung aus Gründen der Erleichterung von Ein- und Ausbau der Türbodendichtung auch mit einem Einbauprofil arbeitet, ist bevorzugt vorgesehen, dass ein im Wesentlichen umgekehrt U-förmiges, am Nutengrund befestigbares Einbauprofil als Widerlager für die Mechanik dient und die freien Enden ihrer sich nur über einen Teil der Nutentiefe erstreckenden und an den Seitenwänden der Nut anliegenden Schenkel Anschläge für die Randstreifen der Schenkel der Profilschiene bilden. Auf diese Weise wird der Rückhub der Profilschiene mit dem Abdichtelement/den Abdichtelementen definiert begrenzt. Dabei ist insbesondere vorgesehen, dass die Randabschnitte der freien Enden der Schenkel des Einbauprofils nach innen abgekröpft sind, was die Anschlagsicherheit verbessert.

Man kann das im Wesentlichen umgekehrt U-förmige, am Nutengrund befestigbare Einbauprofil, das als Widerlager für die Mechanik dient, aber auch so ausbilden, dass seine Schenkel die Seitenwände der Nut gänzlich bekleiden und einwärts gerichtete Ansatzstreifen an seinen Schenkeln Anschläge für die Randstreifen der Schenkel der Profilschiene bilden.

Eine wegen ihres höheren Widerstandsmoments besonders biegesteife Konstruktion ergibt sich, wenn nach einer Weiterbildung der Erfindung die Schenkel der Profilschiene mittels paralleler Abschnitte verlängert sind, die an den freien Enden der abgewinkelten Randstreifen ansetzen. Dann werden die Anschläge für die freien Enden der Schenkel der Profilschienen weiter nach oben in Richtung des Nutengrundes versetzt, oder die Anordnung wird in vorteilhafter Weise so getroffen, dass das umgekehrt U-förmige, am Nutengrund befestigbare sowie als Widerlager für die Mechanik dienende Einbauprofil Schenkel aufweist, die zum Innenraum der Nut versetzt am Steg des Einbauprofils ansetzen, wobei sich die Verlängerungsabschnitte der Schenkel der Profilschiene zwischen die Seitenwände der Nut und die Schenkel des Einbauprofils erstrecken.

Die Zeichnung veranschaulicht die Erfindung an Ausführungsbeispielen, darin zeigt
- Figur 1: im Querschnitt ein erstes Ausführungsbeispiel der Erfindung in seiner Öffnungs- oder Ruhestellung;
- Figur 1 a: eine gleichartige Darstellung eines abgewandelten Ausführungsbeispiels;
- Figur 2: ebenfalls im Querschnitt das Ausführungsbeispiel der Figur 1 in der Schließstellung (Dichtstellung);
- Figur 3: zum Zwecke besseren Vergleichs mit den weiteren Ausführungsbeispielen (jeweils in der Öffnungsstellung) das Ausführungsbeispiel der Figur 1 noch einmal;
- Figur 4: ein zweites Ausführungsbeispiel mit einer geänderten Profilschiene und einem geänderten Einbauprofil;
- Figur 5: ein drittes Ausführungsbeispiel mit der Profilschiene des ersten Ausführungsbeispiels, aber einem geänderten Einbauprofil; und
- Figur 6: ein viertes Ausführungsbeispiel mit einer dem zweiten Aufsführungsbeispiel ähnlichen Profilschiene und einem dem dritten Ausführungsbeispiel ähnlichen Einbauprofil.

In den punktiert dargestellten ausschnittsweisen Querschnitt eines Türblatts 1 ist in üblicher Weise eine Nut 2 eingefräst, welche sich über die gesamte Breite des Türblatts 1 erstreckt. Gegenüber dem Boden 3 des umgebenden Raumes besteht ein Spalt, welcher durch die im Ganzen mit 4 bezeichnete Bodendichtung überbrückt werden soll, wie dies Figur 2 für die in Figur 1 in ihrer Ruhestellung befindliche Bodendichtung veranschaulicht.

Im Ausführungsbeispiel der Figuren 1, 2 und 3 besteht die Bodendichtun 4 aus einem Einbauprofil 5, dessen erste Schenkel 6 sich vom Nutengrund 7 nur über einen Teil der vertikalen Tiefe der Nut 2 erstrecken. Randabschnitte 8 der freien Enden der ersten Schenkel 6 des Einbauprofils 5 sind nach innen abgekröpft.

Der bewegliche Teil der Bodendichtung besteht aus einer Profilschiene 9, welche ebenso wie das Einbauprofil 5 über die gesamte Länge der Nut 2 und damit die gesamte Breite des Türblatts 1 durchgeht. Letzteres gilt auch für das Abdichtelement 10 aus elastischem Material, welches mit seinem im Wesentlichen T-förmigen Ansatz 11 im Abschnitt 12 der Profilschiene 9 gehalten ist. Am T-Ansatz 11 einstückig angeformt ist der Bodendichtabschnitt 13 des Abdichtelements 10, der in Folge seiner Hohlkammer-Konfiguration relativ stark einfedem kann, wenn die Profilschiene 9 mit dem Abdichtelement 10 gegen den Boden 3 gedrückt wird, was, wie üblich, mit Hilfe der nur gestrichelt angedeuteten Mechanik 144 bewirkt wird, wenn beim Schließen der Tür diese von ihrer Stirnseite her betätigt wird.

Die Profilschiene 9 hat zweite Schenkel 15, deren obere Randstreifen 16 in der den Figuren 1 und 2 entnehmbaren Weise nach außen abgewinkelt sind. In der in Figur 1 dargestellten Ruhestellung befinden sich die freien Enden 17 der dritten Schenkel 18 des Abdichtelements 10 an der Abknicklinie der Randstreifen 16. Wird nun der Bodendichtabschnitt 13 des Abdichtelements 10 in der in Figur 2 gezeigten Weise eingefedert, bewegen sich die freien Enden 17 der dritten Schenkel 18 des Abdichtelements 10 nach oben und werden - an den Randstreifen 16 der Profilschiene gleitend nach außen in Anlage an die Seitenwände 19 der Nut 2 gedrückt. Figur 2 zeigt diese Dichtstellung. Kehrt - unter der Federkraft der Mechanik 14 - die Profilschiene 9 mit dem Abdichtelement 10 beim Öffnen der Tür wieder in ihre Ruhestellung gemäß Figur 1 zurück, legen sich die Oberkanten der Randstreifen 16 der Profilschiene 9 an die ersten Schenkel 6 des Einbauprofils 5 bzw deren Abkröpfungen 8 an; damit ist die Ruhestellung eindeutig definiert. Dabei lösen sich die freien' Enden 17 der dritten Schenkel 18 von den Seitenwänden 19 und kehren in ihre Ausgangsstellung zurück.

Figur 1 a zeigt die Bodendichtung der Figur 1 mit zwei Abdichtelementen 10a und 10b, dessen jede einen Bodendichtabschnitt 13, aber nur einen dritten Schenkel 18 aufweist. Jedes Abdichtelement 10a, 10b hat einen Rundleistenansatz 11a, die in entsprechend geformten Abschnitten 12a der Profilschiene 12 gehalten sind. Diese zweiteilige Abdichtelement-Ausbildung kann auch bei den nachstehend erläuterten Ausführungsbeispielen eingesetzt werden.

Beim Ausführungsbeispiel der Figur 4 unterscheidet sich zunächst die Profilschiene 9 dadurch, dass deren zweite Schenkel 15 sich in Verlöngerungs Abschnitten 20 fortsetzen, welche - an den freien Enden der abgewinkelten Randstreifen 16 ansetzend - die zweiten Schenkel 15 nach oben fortsetzen. Dadurch erhält die Profilschiene 9 ein höheres Trägheitsmoment sowie ein höheres Widerstandsmoment und eine entsprechend vergrößerte Biegesteifigkeil. Verändert ist bei diesem Ausführungsbeispiel auch das Einbauprofil 5, indem seine ersten Schenkel 6 zum Innenraum der Nut 2 hin versetzt am Steg 21 ansetzen. In die dadurch zwischen den ersten Schenkeln 6 und den Seitenwänden 19 der Nut 2 gebildeten Freiräume schieben sich in der Ruhestellung der Profilschiene 9 die ihre zweiten Schenkel 15 mit den Randstreifen 16 fortstzenden Verlängerungsabschnitte 20. Hier dienen Randabschnitte 8 der ersten Schenkel 6 des Einbauprofils 5 nicht als Anschläge zur Definition der Ruhestellung, vielmehr wird diese Aufgabe von den seitlichen Auskragungen 22 des Stegs 21 des Einbauprofils 5 übernommen. Die strichpunktierten Linien 25 indizieren die größtmögliche Breite (Durchmesser) von Treibstangen zum Verriegeln eines Doppeltür-Türblatts.

Hinsichtlich der Profilschiene 9 entspricht das Ausführungsbeispiel der Figur 5 denjenigen der Figuren 1 bis 3. Hier sind jedoch die ersten Schenkel 6 des Einbauprofils 5 nach unten verlängert und kleiden mit ihren Fortsätzein 23 die Seitenwände 19 der Nut 2 auch in deren unteren Abschnitten aus. Die Funktion der Abkröpfungen 8 der ersten Schenkel 6 beim Ausführungsbeispiel der Figuren 1 bis 3 wird von leistenförmigen Ansätzen 24 an den verlängerten ersten Schenkeln 6 des Einbauprofils übernommen.

Hinsichtlich des Einbauprofils 5 entspricht die Ausführungsform gemäß Figur 6 im Wesentlichen derjenigen der Figur 5. Es sind lediglich die leistenförmigen Ansätze 24 weiter nach oben zum Steg 21 des Einbauprofils hin verschoben, weil die zweiten Schenkel 15 der Profilschiene 9 mit den anschließenden Randstreifen 16 wiederum Verlängerungsabschnitte 20 hat, welche wie im Ausführungsbeispiel der Figur 4 das Widerstandsmoment der Profilschiene 9 vergrößern.

## Patentansprüche

1. Bodendichtung in einem Türblatt,
mit einer im Wesentlichen U-förmigen Profilschiene (9), die in einer Nut (2) in der Unterseite des Türblatts (1) mit Hilfe einer beim Schließen der Tür betätigten Mechanik (14) aus einer nach oben zurückgezogenen Ruhestellung gegen Federkraft in eine abgesenkte Dichtstellung bewegbar ist,
und mit mindestens einem an der Profilschiene (9) befestigten Abdichtelement (10) aus elastischem Material, welches - ggf. jeweils - unterseitig einen Bodendichtabschnitt (13) und seitlich daran ansetzende, sich im Wesentlichen parallel zu den vertikalen Seitenwänden (19) der Nut (2) nach oben erstreckende dritte Schenkel (18) hat,
**dadurch gekennzeichnet, dass** die oberen Randstreifen (16) der beiden zweiten Schenkel (15) der Profilschiene (9) jeweils nach außen spitzwinklig abgebogen sind,
dass die freien Enden (17) der dritten Schenkel (18) des Abdichtelements (10; 10a, 10b) in der Ruhestellung der Profilschiene (9) am Anfang der Abbiegung der Randstreifen (16) ihrer zweiten Schenkel (15) liegen,
und dass der Bodendichtabschnitt (13) des Abdichtelements (10) bzw. jedes Abdichtelements (10a, 10b) in der Dichtstellung der Profilschiene (9) eingefedert ist, so dass die **dadurch** nach oben bewegten freien Einden (17) der dritten Schenkel (18) des Abdichtelements (10; 10a, 10b) von den abgewinkelten Randstreifen (16) der zweiten Schenkel (15) der Profilschiene (9) in Anlage an die Seitenwände (19) der Nut (2) gedrückt sind

2. Bodendichtung nach Anspruch 1,
**dadurch gekennzeichnet, dass** ein im Wesentlichen umgekehrt U-förmiges, am Nutengrund (7) befestigbares Einbauprofil (5) als Widerlager für die Mechanik (14) dient und die freien Enden seiner sich nur über einen Teil der Nutentiefe erstreckenden und an den Seitenwänden (19) der Nut (2) anliegenden ersten Schenkel (6) Anschläge für die Randstreifen (16) der zweiten Schenkel (15) der Profilschiene (9) bilden.

3. Bodendichtung nach Anspruch 2,
**dadurch gekennzeichnet, dass** Randabschnitte. (8) der freien Endes der ersten Schenkel (6) des Einbauprofils (5) nach innen abgekröpft sind.

4. Bodendichtung nach Anspruch z
**dadurch gekennzeichnet, dass** ein im Wesentlichen umgekehrt u-förmiges, am Nutengrund (7) befestigbares Einbauprofil (5) als Widerlager für die Mechanik (14) dient, seine ersten Schenkel (6) die Seitenwände (19) der Nut (2) bekleiden und einwärts gerichtete Ansatzstreifen (24) an seine ersten Schenkeln (6) Anschläge für die Randstreifen (16) der zweiten Schenkel (15) der Profilschiene (9) bilden.

5. Bodendichtung nach Anspruch 1,
**dadurch gekennzeichnet, dass** die zweiten Schenkel (15) der Profilschiene (9) mittels paralleler Verlängerungsabschnitte (20) verlängert sind, die an den normals freien Enden der abgewinkelten Randstreifen (16) ansetzen.

6. Bodendichtung nach Anspruch 5,
**dadurch gekennzeichnet, dass** ein im Wesentlichen umgekehrt U-förmiges, am Nutengrund (7) befestigbares Einbauprofil (5) als Widerlager für die Mechanik (14) dient und seine ersten Schenkel (6) zum Innenraum der Nut (2) versetzt am Steg (21) ansetzen, wobei sich die Verlängerungsabschnitte (20) der zweiten Schenkel (15) der Profilschiene (9) zwischen die Seitenwände (19) der Nut (2) und die ersten Schenkel (6) des Einbauprofils (5) erstrecken.

## Claims

1. Floor seal in a door leaf, comprising a substantially U-shaped profile rail (9) which is movable in a groove (2) in the lower side of the door leaf (1), with the aid of a mechanism (14) actuated when the door is closed, from a raised rest position, counter to a resilient force, into a lowered sealing position and comprising at least one sealing element (10) which is made from resilient material, is fastened to the profile rail (9) and has on its lower side - or, where appropriate on each lower side - a floor sealing portion (13) and third arms (18) laterally attached thereto and extending upward substantially parallel to the vertical side walls (19) of the groove (2), **characterised in that** the upper edge strips (16) of the two second arms (15) of the profile rail (9) are each bent outward at an acute angle, **in that** the free ends (17) of the third arms (18) of the sealing element (10; 10a, 10b) are located, in the rest position of the profile rail (9), at the start of the bending of the edge strips (16) of its second arms (15), and **in that** the floor sealing portion (13) of the sealing element (10) or each sealing element (10a, 10b) is deflected, in the sealing position of the profile rail (9), so the free ends (17) of the third arms (18) of the sealing element (10; 10a, 10b), which are moved upward as a result, are pressed into abutment against the side walls (19) of the groove (2) by the bent edge strips (16) of the second arms (15) of the profile rail (9).

2. Floor seal according to claim 1, **characterised in that** a substantially inverted U-shaped installation profile (5) which may be fastened to the base (7) of the groove is used as an abutment for the mechanism (14) and the free ends of its first arms (6), which extend only over a portion of the depth of the groove and are adjacent to the side walls (19) of the groove (2), form stops for the edge strips (16) of the second arms (15) of the profile rail (9).

3. Floor seal according to claim 2, **characterised in that** edge portions (8) of the free ends of the first arms (6) of the installation profile (5) are inwardly offset.

4. Floor seal according to claim 1, **characterised in that** a substantially inverted U-shaped installation profile (5) which may be fastened to the base (7) of the groove is used as an abutment for the mechanism (14), its first arms (6) lining the side walls (19) of the groove (2) and inwardly directed attachment strips (24) on its first arms (6) forming stops for the edge strips (16) of the second arms (15) of the profile rail (9).

5. Floor seal according to claim 1, **characterised in that** the second arms (15) of the profile rail (9) are extended by means of parallel extension portions (20) which are attached to the previously free ends of the bent edge strips (16).

6. Floor seal according to claim 5, **characterised in that** a substantially inverted U-shaped installation profile (5) which may be fastened to the base (7) of the groove is used as an abutment for the mechanism (14) and its first arms (6) are attached to the web (21), offset toward the interior of the groove (2), the extension portions (20) of the second arms (15) of the profile rail (9) extending between the side walls (19) of the groove (2) and the first arms (6) of the installation profile (5).

## Revendications

1. Joint de plancher pour un vantail de porte,
avec une barre profilée (9) essentiellement en forme de U, mobile dans une rainure (2) du côté inférieur du vantail de porte (1) au moyen d'un mécanisme (14) actionné à la fermeture de la porte, depuis une position de repos en retrait vers le haut, vers une position basse d'étanchéité, contre la force d'un ressort,
et avec au moins un élément d'étanchéité (10) fixé sur la barre profilée (9) en matière élastique, ledit ou lesdits éléments d'étanchéité présentant un segment inférieur de plancher (13) et de troisièmes branches (18) latérales raccordées à celui-ci, s'étendant vers le haut essentiellement parallèlement aux parois latérales verticales (19) de la rainure (2),
**caractérisé en ce que** les pattes de bordure supérieures (16) des deux deuxièmes branches (15) de la barre profilée (9) sont respectivement pliées à angle aigu vers l'extérieur,
**en ce que** les extrémités libres (17) des troisièmes branches (18) de l'élément d'étanchéité (10, 10a, 10b) sont en position de repos de la barre profilée (9) situées à hauteur du pliage initial des pattes de bordure supérieures (16) de ses deuxièmes branches (15),
et **en ce que** le segment inférieur de plancher (13) de l'élément d'étanchéité (10) ou de chaque élément d'étanchéité (10a, 10b) est soumis à la force d'un ressort en position d'étanchéité de la barre profilée (9) de manière que les extrémités libres (17) des troisièmes branches (18) de l'élément d'étanchéité (10, 10a, 10b) ainsi déplacées vers le haut soient serrées contre les parois latérales (19) de la rainure (2) par les pattes de bordure pliées (16) des deuxièmes branches (15) de la barre profilée (9).

2. Joint de plancher selon la revendication 1,
**caractérisé en ce qu'**un profilé de montage (5) essentiellement en forme de U inversé, fixable sur le fond de la rainure (7), sert de palier de butée pour le mécanisme (14) et **en ce que** les extrémités libres de ses premières branches (6), lesquelles ne s'êtendent que partiellement sur la profondeur de la rainure et reposent contre les parois latérales (19) de la rainure (2) forment des butées pour les pattes de bordure pliées (16) des deuxièmes branches (15) de la barre profilée (9).

3. Joint de plancher selon la revendication 2,
**caractérisé en ce que** les segments de bordure (8) des extrémités libres des premières branches (6) du profilé de montage (5) sont pliés vers l'intérieur.

4. Joint de plancher selon la revendication 1,
**caractérisé en ce qu'**un profilé de montage (5) essentiellement en forme de U inversé, fixable sur le fond de la rainure (7), sert de palier de butée pour le mécanisme (14), **en ce que** ses premières branches (6) couvrent les parois latérales (19) de la rainure (2), et **en ce que** des pattes saillantes (24) dirigées vers l'intérieur forment sur ses premières branches (6) des butées pour les pattes de bordure pliées (16) des deuxièmes branches (15) de la barre profilée (9).

5. Joint de plancher selon la revendication 1,
**caractérisé en ce que** les deuxièmes branches (15) des barres profilées (9) sont prolongées par des segments prolongateurs (20) parallèles reposant contre les extrémités précédemment libres des pattes de bordure pliées (16).

6. Joint de plancher selon la revendication 5,
**caractérisé en ce qu'**un profilé de montage (5) essentiellement en forme de U inversé, fixable sur le fond de la rainure (7), sert de palier de butée pour le mécanisme (14), **en ce que** ses premières branches (6) reposent contre la traverse (21), décalées relativement à l'intérieur de la rainure (2), les segments prolongateurs (20) des deuxièmes branches (15) de la barre profilée (9) s'étendant entre les parois latérales (19) de la rainure (2) et les premières branches (6) du profilé de montage (5).
